# EUROPÄISCHE PATENTSCHRIFT

(11) **EP 1 085 618 B1**
(45) Veröffentlichungstag und Bekanntmachung des Hinweises auf die Patenterteilung: **10.05.2006**
(21) Anmeldenummer: 00120023.7
(22) Anmeldetag: 14.09.2000
(51) Int. Cl.: H01R 13/645

(54) **Steckverbindungssystem**
Connector system
Système de connecteurs

(30) Priorität: 17.09.1999 DE 19944705
(43) Veröffentlichungstag der Anmeldung: 21.03.2001
(73) Patentinhaber: TYCO Electronics Logistics AG, 9323 Steinach / SG (CH)
(72) Erfinder: Vanbesien, Johan, 8902 Ieper (BE)
(74) Vertreter: Hirsch, Peter

(56) Entgegenhaltungen:
- DE-U- 29 817 007
- US-A- 4 159 862
- US-A- 5 888 101

## Beschreibung

Die Erfindung betrifft ein Steckverbindungssystem mit einer ersten Unterlage, in der zumindest ein senkrecht abstehender Führungsstift befestigt ist, auf welchen ein Codierschlüssel aufgeschoben ist und mit einer zweiten Unterlage, mit einer Codierbox zur Aufnahme des Führungsstiftes beim Steckverbindungsvorgang, wobei in die Codierbox in Einsteckrichtung des Führungsstiftes ein Gegencodierschlüssel eingesetzt ist und der Codierschlüssel sowie der Gegencodierschlüssel gleichzeitig auch der Zentrierung des Führungsstiftes dienen und in Steckrichtung nach dem Gegencodierschlüssel an der Codierbox eine Feder ausgebildet ist, welche den eingesteckten Führungsstift in der Codierbox klemmt.

Ein derartes Steckverbindungssystem ist zum Beispiel aus dem DE-GM-298 17 007 bzw. aus der Norm IEC 1076-4-102 bekannt. Die erste Unterlage ist bei derarten Steckverbindungssystemen meist eine Rückwand, an welcher zum Beispiel eine Messerleiste aufgenommen ist und die zweite Unterlage eine Baugruppe, an welcher eine zur Messerleiste passende Federleiste befestigt ist.

Die Führungsstifte dienen zum einen zur Vorzentrierung der ersten Unterlage zur zweiten Unterlage, damit die Federleiste exakt in die Messerleiste paßt. Desweiteren dient der Codierschlüssel am Führungsstift sowie der Gegencodierschlüssel in der Codierbox der Zuordnung der Messerleiste zur richtigen Federleiste, wenn mehrere Federleisten zur Auswahl stehen, bzw. umgekehrt.

Bei der bisher bekannten Ausführung nach der IEC 1076-4-102 ist die Länge der Führungsstifte auf maximal 32 mm begrenzt. Die Codierbox ist so ausgelegt, daß beim Einstecken des Führungsstiftes dieser über das Zusammenwirken des auf den Führungsstift aufgeschobenen Codierschlüssels und des in der Codierbox eingesetzten Gegencodierschlüssels zentriert wird, bevor die Spitze des Führungsstiftes die Feder der Codierbox berührt. Somit erfolgt eine grobe Vorzentrierung über das Einführen des Führungsstiftes in den Gegencodierschlüssel an der Codierbox und eine Feinzentrierung über das Zusammenwirken von Codierschlüssel und Gegencodierschlüssel.

Da dieses Steckverbindungssystem für unterschiedlichste Arten von Feder- und Messerleisten eingesetzt wird, entsteht bei größerer Bauhöhe von Feder- und Messerleisten das Problem, daß die Länge des Führungsstiftes nach IEC 1076-4-102 für eine Vorzentrierung zu kurz ist. Eine Verlängerung des Führungsstiftes bringt wiederum den Nachteil mit sich, daß die Spitze des Führungsstiftes die Feder in der Codierbox berührt, bevor dieser über das Zusammenwirken von Codierschlüssel und Gegencodierschlüssel zentriert wird. Bei schrägem Einführen des Führungsstiftes besteht somit die Gefahr, daß die Feder in der Codierbox verbogen bzw. vollkommen beschädigt wird und somit sich der Führungsstift entweder nicht mehr in die Codierbox einführen läßt bzw. die Klemmwirkung verloren geht.

Der Erfindung liegt daher die Aufgabe zugrunde, das gattungsgemäße Steckverbindungssystem so weiterzubilden, daß auch Führungsstifte mit einer größeren Länge als nach IEC 1076-4-102 verwendet werden können, ohne daß die Gefahr besteht, daß die Feder in der Codierbox beim Einschieben des Führungsstiftes verbogen wird.

Diese Aufgabe wird erfindungsgemäß dadurch gelöst, daß an der Codierbox in Einsteckrichtung nach dem Gegencodierschlüssel und vor der Feder ein weiteres Zentrierteil für den Führungsstift ausgebildet ist.

Durch das weitere Zentrierteil wird erreicht, daß der Führungsstift beim Einstecken vor der Berührung der Feder zentriert wird und somit diese nicht beschädigen bzw. verbiegen kann.

Günstigerweise ist das gesamte Steckverbindungssystem, abgesehen von der Länge des Führungsstiftes, wie in IEC 1076-4-102 beschrieben ausgeführt und das Zentrierteil getrennt von der Codierbox ausgebildet. Dies hat den Vorteil, daß bei Verwendung von Führungsstiften mit einer größeren Länge als 32 mm das Zentrierteil in die Codierbox eingesetzt und bei Verwendung von Führungsstiften mit einer geringeren Länge als 32 mm auf das Zentrierteil verzichtet werden kann.

Das Zentrierteil ist günstigerweise so ausgebildet, daß es in die Codierbox eingesteckt werden kann und der Gegencodierschlüssel auch bei eingesetztem Zentrierteil auf die Codierbox aufsteckbar ist. Der aufgesteckte Gegencodierschlüssel dient gleichzeitig zur Lagefixierung des Zentrierteiles.

Damit das Zentrierteil beim Einstecken die Feder nicht berührt, ist vorteilhafterweise an der Codierbox eine in Schrägrichtung verlaufende Nut und an dem Zentrierteil ein entsprechender Steg ausgebildet, welcher beim Einschieben des Zentrierteiles in die Codierbox in der Nut aufgenommen wird. Am Ende des Steges ist in Steckrichtung gesehen ein Anschlag ausgebildet, der verhindert, daß das Zentrierteil zu weit und somit gegen die Feder in der Codierbox geschoben wird.

Nachfolgend wird die Erfindung anhand eines in der Zeichnung dargestellten Ausführungsbeispieles näher erläutert. In den Zeichnungen zeigen
- Figur 1: die Schrägansicht eines Steckverbindungssystemes nach dem Stand der Technik,
- Figur 2: eine seitliche Explosionsansicht des erfindungsgemäßen Steckverbindungssystemes,
- Figur 3: das Steckverbindungssystem gemäß Figur 2 mit in die Codierbox eingesetztem Zentrierteil und Gegencodierschlüssel,
- Figur 4: die Ansicht gemäß Figur 3 mit halb in die Codierbox eingeschobenem Führungsstift,
- Figur 5: die Ansicht gemäß Figur 3 oder 4 mit vollkommen eingeschobenem Führungsstift,
- Figur 6: das Zentrierteil in Seitenansicht,
- Figur 7: das Zentrierteil in der Ansicht in Steckrichtung und
- Figur 8: den Schnitt VIII - VIII aus Figur 7.

Figur 1 zeigt eine Schrägansicht eines Steckverbindungssystemes nach dem Stand der Technik, wie es zum Beispiel in dem DE-GM 298 17 007 bzw. der IEC 1076-4-102 aufgezeigt ist. Dieses Steckverbindungssystem besteht aus einer ersten Unterlage 1 mit einer darauf angeordneten Messerleiste 2. Diese erste Unterlage 1 mit der Messerleiste 2 soll mit einer zweiten Unterlage 3, auf der eine Federleiste 4 angeordnet ist, zusammengesteckt werden. Die Unterlage 3 mit der Federleiste 4 kann zum Beispiel eine Baugruppe und die Unterlage 1 mit der Messerleiste 2 eine Rückwand darstellen. Um beim Verbinden der Messerleiste mit der Federleiste eine Zentrierung sowie für die Auswahl der richtigen Messerleiste zur richtigen Federleiste eine Codierung zu erzielen, ist an der ersten Unterlage über ein Anschlußloch 5 ein senkrecht abstehender Führungsstift 6 angebracht. Auf den Führungsstift 6 wird zur Codierung ein hülsenförmiger Codierschlüssel 7 aufgeschoben. An der Unterlage 3 mit der Federleiste 4 ist zur Aufnahme des Führungsstiftes 6 eine Codierbox 8 vorgesehen, welche über Einpreßanschlüsse 9 an der Unterlage 3 befestigbar ist. Die Codierbox 8 ist in Steckrichtung an beiden Enden offen und weist eine Feder 10 auf, welche den Führungsstift 6 kontaktiert und klemmt.

In Steckrichtung gesehen ist stirnseitig auf die Codierbox 8 ein Gegencodierschlüssel 11 aufsteckbar, welcher die Gegencodierung zum Codierschlüssel 7 darstellt. Beim Zusammenstecken dieses Steckverbindungssystemes nach dem Stand der Technik wird der Führungsstift 6 über das Zusammenwirken des Codierschlüssels 7 und des Gegencodierschlüssels 11 zentriert, bevor die Spitze des Führungsstiftes 6 die Feder 10 berührt.

Da beim erfindungsgemäßen Steckverbindungssystem Führungsstifte 6 mit einer größeren Länge verwendet werden müssen, ist zwischen Gegencodierschlüssel 11 und Codierbox 8 ein zusätzliches Zentrierteil 12 (siehe Figuren 2 bis 5) eingesetzt. Das erfindungsgemäße Steckverbindungssystem entspricht abgesehen von dem zusätzlichen Zentrierteil 12 und der größeren Länge des Führungsstiftes 6 exakt dem Steckverbindungssystem gemäß Figur 1. In den nachfolgenden Figuren 2 bis 5 sind die mit dem Steckverbindungssystem gemäß Figur 1 übereinstimmenden Bauteile mit den gleichen Bezugszeichen versehen und werden nicht näher erläutert.

Figur 2 zeigt eine seitliche auseinandergezogene Darstellung des erfindungsgemäßen Steckverbindungssystems. Das Zentrierteil 12 ist zwischen dem Gegencodierschlüssel 11 und der Codierbox 8 angeordnet.

In Figur 3 ist das Zentrierteil 12 bereits in Einsteckrichtung des Führungsstiftes 6 in die Codierbox 8 eingesetzt. Das Zentrierteil 12 ist soweit in die Codierbox 8 eingeschoben, das die Feder 10 mit ihren beiden Federschenkeln durch das Zentrierteil 12 gerade noch nicht berührt wird. Der Gegencodierschlüssel 11 ist ebenso in die Codierbox 8 eingesteckt, wobei das Einstecken des Gegencodierschlüssels 11 durch das eingesetzte Zentrierteil 12 nicht verändert oder behindert wird.

In der Darstellung gemäß Figur 4 ist der Führungsstift 6 bereits soweit in die Codierbox 8 eingeschoben, daß die Spitze des Führungsstiftes 6 bereits die Federschenkel der Feder 10 berührt. Wie in dieser Darstellung gut zu erkennen ist, ist der auf den Führungsstift 6 aufgeschobene Codierschlüssel 7 noch vom Gegencodierschlüssel 11 beabstandet, so daß noch keine Zentrierung des Führungsstiftes 6 über das Zusammenwirken des Codierschlüssels 7 und des Gegencodierschlüssels 11 stattfindet. Wäre das Zentrierteil 12 nicht vorhanden, würde die Spitze des Führungsstiftes 6 nicht zentriert werden und es wäre auch möglich, den Führungsstift 6 schräg einzuschieben, so daß er die Federschenkel der Feder 10 entweder nach unten bzw. nach oben abbiegen würde.

Durch das Zentrierteil 12 ist jedoch die Spitze des Führungsstiftes 6 exakt geführt und wird exakt zwischen den Federschenkeln der Feder 10 aufgenommen.

In der Darstellung gemäß Figur 5 ist der Führungsstift 6 vollkommen in die Codierbox 8 eingeschoben. Die Spitze des Führungsstiftes 6 ragt am anderen Ende der Codierbox 8 heraus. Der Codierschlüssel 7 ist in den Gegencodierschlüssel 11 eingeschoben, wobei die Innenabmessungen des Zentrierteiles 12 so gewählt sind, daß der vordere Bereich des Codierschlüssels 7 in allen Varianten darin aufgenommen werden kann.

In den Figuren 6 bis 8 wird die Geometrie des Zentrierteiles 12 nochmals näher erläutert, wobei die Figur 6 eine Seitenansicht, die Figur 7 das Zentrierteil in Steckrichtung und Figur 8 die seitliche Schnittansicht VIII - VIII des Zentrierteiles aus Figur 7 zeigt.

Die Außengeometrie des Zentrierteiles ist so gewählt, daß es in die Codierbox 8 eingeschoben werden kann. An der Unterseite weist das Zentrierteil 12 einen Steg 13 auf, welcher beim Einschieben in die Codierbox 8 in einer entsprechenden Nut 14 (siehe zum Beispiel Darstellung in Figur 1) eingeschoben wird. Der Steg 13 weist in Einsteckrichtung an seinem Ende einen Anschlag 15 auf, welcher verhindert, daß das Zentrierteil 12 zu weit in die Codierbox 8 eingeschoben wird. Durch den Anschlag 15 wird erreicht, daß das Zentrierteil 12 genau so weit in die Codierbox 8 eingeschoben wird, daß die Federschenkel der Feder10 das Zentrierteil 12 gerade noch nicht berühren (siehe Figuren 3 bis 5).

Stirnseitig sind an dem Zentrierteil 12 Aussparungen 16 vorgesehen, in welchen die Spitzen der Federschenkel der Feder 10 aufgenommen werden. Die Innengeometrie des Zentrierteiles 12 weist in Steckrichtung am vorderen Ende eine konische Zentrierfläche 17 auf, über welche der Führungsstift 6 exakt zwischen die Federschenkel der Feder 10 geführt wird.

Ansonsten ist die Innengeometrie so gewählt, daß darin der Codierschlüssel 7 in sämtlichen Ausführungsvarianten aufgenommen werden kann.

## Patentansprüche

1. Steckverbindungssystem mit einer ersten Unterlage (1), in der zumindest ein senkrecht abstehender Führungsstift (6) befestigt ist, auf welchem ein Codierschlüssel (7) aufgeschoben ist und mit einer zweiten Unterlage (3), auf der eine Codierbox (8) zur Aufnahme des Führungsstiftes (6) beim Steckverbindungsvorgang angeordnet ist, wobei in die Codierbox (8) in Steckrichtung des Führungsstiftes (6) ein Gegencodierschlüssel (11) eingesetzt ist und der Codierschlüssel (7) sowie der Gegencodierschlüssel (11) gleichzeitig auch der Zentrierung des Führungsstiftes (6) dienen und in Steckrichtung nach dem Gegencodierschlüssel (11) an der Codierbox (8) eine Feder (10) ausgebildet ist, welche den eingesteckten Führungsstift (6) in der Codierbox (8) klemmt,
**dadurch gekennzeichnet,**
**daß** an der Codierbox (8) in Einsteckrichtung nach dem Gegencodierschlüssel (11) und vor der Feder (10) ein weiteres Zentrierteil (12) für den Führungsstift (6) ausgebildet ist.

2. Steckverbindungssystem nach Anspruch 1,
**dadurch gekennzeichnet,**
**daß** das Steckverbindungssystem nach der Norm IEC 1076-4-102 ausgeführt ist und die Führungsstifte länger als in der Norm festgelegt ausgebildet sind.

3. Steckverbindungssystem nach Anspruch 1 oder 2,
**dadurch gekennzeichnet,**
**daß** das Zentrierteil (12) getrennt von der Codierbox (8) ausgebildet ist.

4. Steckverbindungssystem nach einem der Ansprüche 1 bis 3,
**dadurch gekennzeichnet,**
**daß** das Zentrierteil (12) in Steckrichtung des Führungsstiftes (6) in die Codierbox (8) einsteckbar ist.

5. Steckverbindungssystem nach Anspruch 4,
**dadurch gekennzeichnet,**
**daß** der Gegencodierschlüssel (11) auch bei eingesetztem Zentrierteil (12) auf die Codierbox (8) aufsteckbar ist und das Zentrierteil (12) in seiner Lage verriegelt.

6. Steckverbindungssystem nach Anspruch 4 oder 5,
**dadurch gekennzeichnet,**
**daß** die Codierbox (8) eine in Steckrichtung verlaufende Nut (14) aufweist und an dem Zentrierteil (12) ein Steg (13) ausgebildet ist, welcher beim Einschieben des Zentrierteiles (12) in die Codierbox (8) in deren Nut (14) aufgenommen wird und in Steckrichtung am Ende des Steges (13) ein Anschlag (15) ausgebildet ist, der verhindert, daß das Zentrierteil (12) zu weit und somit gegen die Feder (10) der Codierbox (8) geschoben wird.

## Claims

1. A plug-in connection system having a first mount (1), to which at least one perpendicularly projecting guide pin (6) is attached, onto which there is pushed a coding key (7), and having a second mount (3), on which there is arranged a coding box (8) for accommodating the guide pin (6) during the plug connection process, a mating coding key (11) being inserted into the coding box (8) in the plug-in direction of the guide pin (6) and the coding key (7) also serving at the same time, together with the mating coding key (11), in centring the guide pin (6), and a spring (10) being provided on the coding box (8) downstream of the mating coding key (11) in the plug-in direction, said spring (10) clipping the plugged-in guide pin (6) in the coding box (8),
**characterised in that** a further centring part (12) for the guide pin (6) is provided on the coding box (8) downstream of the mating coding key (11) and upstream of the spring (10) in the plug-in direction.

2. A plug-in connection system according to claim 1,
**characterised in that** the plug-in connection system is constructed to standard IEC 1076-4-102 and the guide pins are longer than set out in the standard.

3. A plug-in connection system according to claim 1 or claim 2,
**characterised in that** the centring part (12) is constructed separately from the coding box (8).

4. A plug-in connection system according to any one of claims 1 to 3,
**characterised in that** the centring part (12) may be inserted into the coding box (8) in the plug-in direction of the guide pin (6).

5. A plug-in connection system according to claim 4,
**characterised in that** the mating coding key (11) may also be pushed onto the coding box (8) when the centring part (12) has been inserted and locks the centring part (12) in place.

6. A plug-in connection system according to claim 4 or claim 5,
**characterised in that** the coding box (8) comprises a slot (14) extending in the plug-in direction and on the centring part (12) there is formed a web (13) which, on insertion of the centring part (12) into the coding box (8), is accommodated in the slot (14) thereof, and at the end of the web (13) in the plug-in direction there is provided a limit stop (15), which prevents the centring part (12) from being pushed too far and thus against the spring (10) of the coding box (8).

## Revendications

1. Système de connexion comportant une première base (1), dans laquelle este fixée au moins une broche de guidage (6) à débordement perpendiculaire, sur lequel est appliquée une clé de codage (7), et une deuxième base (3), sur laquelle est agencée une boîte de codage (8) destinée à recevoir la broche de guidage (6) lors du procédé de connexion, la boîte de codage (8) contenant dans le sens d'insertion de la broche de guidage (6) une clé de contre-codage (11), la clé de codage (7) et la clé de contre-codage (6) servant en même temps au centrage de la broche de guidage (6), un ressort (10) bloquant la broche de guidage (6) dans la boîte de codage (8) étant agencé dans le sens d'insertion derrière la clé de contre-codage (11) sur la boîte de codage (8), **caractérisé en ce qu'**un élément de centrage additionnel (12) de la broche de guidage est agencé sur la boîte de codage (8), derrière la clé de contre-codage (11) et devant le ressort (10), dans le sens d'insertion.

2. Système de connexion selon la revendication 1,
**caractérisé en ce que** le système de connexion est exécuté selon la norme IEC 1076-4-102, les broches de guidage ayant une longueur supérieure à celle fixée dans la norme.

3. Système de connexion selon les revendications 1 ou 2,
**caractérisé en ce que** l'élément de centrage (12) constitue un élément séparé de la boîte de codage (8).

4. Système de connexion selon l'une des revendications 1 à 3
**caractérisé en ce que** l'élément de centrage (12) peut être inséré dans la boîte de codage (8) dans le sens d'insertion de la broche de guidage (6).

5. Système de connexion selon la revendication 4,
**caractérisé en ce que** la clé de contre-codage (11) peut aussi être appliquée sur la boîte de codage (8) lors de l'insertion de l'élément de centrage (12, bloquant l'élément de centrage (12) dans sa position.

6. Système de connexion selon les revendications 4 ou 5,
**caractérisé en ce que** la boîte de codage (8) comporte une rainure (14) s'étendant dans le sens d'insertion, l'élément de centrage (12) comportant une nervure (13), reçue lors de l'insertion de l'élément de centrage (12) dans la boîte de codage (8) dans la rainure correspondante, une butée (15) étant formée au niveau de l'extrémité de la nervure (13) dans le sens d'insertion, empêchant une insertion excessive de l'élément de centrage (12), et par suite contre le ressort (10) de la boîte de codage (8).
